# EUROPÄISCHE PATENTSCHRIFT

(11) **EP 4 499 938 B1**
(45) Veröffentlichungstag und Bekanntmachung des Hinweises auf die Patenterteilung: **11.03.2026**
(21) Anmeldenummer: 23715006.5
(22) Anmeldetag: 27.03.2023
(51) Int. Cl.: E04D 1/04, E04D 1/16, E04D 1/28

(54) **VERKLEIDUNGSELEMENT FÜR EIN GEBÄUDE**
CLADDING ELEMENT FOR A BUILDING
ÉLÉMENT DE BARDAGE POUR UN BÂTIMENT

(30) Priorität: 28.03.2022 AT 501982022
(43) Veröffentlichungstag der Anmeldung: 05.02.2025
(73) Patentinhaber: Solution Zero OG, 9800 Schüttbach (AT)
(72) Erfinder: Gansger, Joseph Armin, 9853 Gmünd (AT); Presland, Julien, 72119 Ammerbuch (DE)
(74) Vertreter: Wirnsberger & Lerchbaum Patentanwälte OG
(86) Internationale Anmeldenummer: PCT/AT2023/060099
(87) Internationale Veröffentlichungsnummer: WO 2023/183955

(56) Entgegenhaltungen:
- US-A1- 2011 000 152
- US-A1- 2012 017 521
- US-A1- 2012 288 674
- US-A1- 2013 042 561

## Beschreibung

Die Erfindung betrifft ein Verkleidungselement für ein Gebäude bzw. einen Teil eines Gebäudes, insbesondere ein Dach, wobei das Verkleidungselement eine in Benutzung dem Gebäude zugewandte Auflagefläche aufweist und eine in Benutzung der Umgebung des Gebäudes zugewandte Außenstruktur aufweist, wobei die Außenstruktur durch ein Basismaterial des Verkleidungselements vorgegeben ist. Weiter betrifft die Erfindung ein Dach verkleidet mit dem Verkleidungselement.

Des Weiteren betrifft die Erfindung ein Verfahren zur Herstellung eines Verkleidungselements für ein Gebäude bzw. einen Teil eines Gebäudes, insbesondere für ein Dach.

Gebäude, insbesondere die Dächer von Gebäuden, werden häufig zum Schutz vor Witterungseinflüssen mit Verkleidungselementen versehen. Bekannt sind beispielsweise reflektierende Verkleidungselemente, die ein unerwünscht starkes Aufheizen des Gebäudes im Sommer vermeiden sollen.

Aus dem Dokument DE 203 15 042 U1 ist beispielsweise das Anbringen einer reflektierenden Schicht mit hoher spezifischer elektrischer Leitfähigkeit auf einer Dachverkleidung bekannt.

Allerdings wird in der Regel dadurch auch in den kühleren Jahreszeiten ein natürliches Erwärmen des Gebäudes durch Sonneneinstrahlung verringert, sodass zusätzliche Heizenergie zur Heizung des Gebäudes aufgewendet werden muss. Weiters reflektieren die Dächer üblicherweise auch Licht und können so einen ungewollten Blendeffekt erzeugen.

Das Dokument US 3,001,331 schlägt daher beispielsweise eine zusätzlich zur Dachabdeckung angebrachte Metallverkleidung vor, die eine horizontale Reflexionsfläche und eine vertikale Absorptionsfläche, die Licht und Wärme absorbiert und von der Straße aus sichtbar ist, aufweist.

Nachteilig an dieser Anordnung ist üblicherweise, dass das Dach dadurch aufgrund einer großen Angriffsfläche des Daches für Wind, Regen und Schnee weniger witterungsbeständig ist, sodass das Dach eine geringere Haltbarkeit aufweist.

Das Dokument US 2011/0000152 A1 zeigt ein Verkleidungselement nach dem Oberbegriff des Anspruchs 1.

Aufgabe der Erfindung ist es, ein Verkleidungselement der eingangs genannten Art für ein Gebäude bzw. einen Teil eines Gebäudes, insbesondere für ein Dach, anzugeben, mit welchem Verkleidungselement in Benutzung bei einem Gebäude eine Erwärmung des Gebäudes durch Sonneneinstrahlung zu allen Jahreszeiten effektiv bzw. effizient regulierbar ist und welches Verkleidungselement besonders witterungsbeständig und haltbar ist.

Weiter ist es ein Ziel, ein Verfahren der eingangs genannten Art zur Herstellung eines Verkleidungselements für ein Gebäude bzw. einen Teil eines Gebäudes, insbesondere für ein Dach, anzugeben, mit welchem Verkleidungselement in Benutzung bei einem Gebäude eine Erwärmung des Gebäudes durch Sonneneinstrahlung zu allen Jahreszeiten effizient regulierbar ist und welches Verkleidungselement besonders witterungsbeständig und haltbar ist.

Die Aufgabe wird gelöst durch ein Verkleidungselement gemäß Anspruch 1. Für ein Verkleidungselement für ein Gebäude bzw. einen Teil eines Gebäudes, insbesondere für ein Dach, wobei das Verkleidungselement eine in Benutzung dem Gebäude zugewandte Auflagefläche aufweist und eine in Benutzung der Umgebung des Gebäudes zugewandte Außenstruktur aufweist, wobei die Außenstruktur durch ein Basismaterial des Verkleidungselements vorgegeben ist, ist erfindungsgemäß vorgesehen, dass die Außenstruktur eine Vielzahl an Reflexionsflächen zur Reflexion von Sonnenstrahlung, insbesondere IR-Strahlung, aufweist, und eine Vielzahl an Absorptionsflächen zur Absorption von Sonnenstrahlung, insbesondere von IR-Strahlung, aufweist, wobei die Reflexionsflächen die Sonnenstrahlung, insbesondere die IR-Strahlung, stärker reflektieren als die Absorptionsflächen und/oder wobei die Absorptionsflächen die Sonnenstrahlung, insbesondere die IR-Strahlung, stärker absorbieren als die Reflexionsflächen.

Mit dem Verkleidungselement ist ein Schutz des Gebäudes vor Umwelteinflüssen zu jeder Jahreszeit besonders effektiv bzw. effizient erreichbar. Durch die Reflexionsflächen kann Sonnenstrahlung, insbesondere auch IR-Strahlung, reflektiert werden und ein Aufheizen des Gebäudes im Sommer kann verringert bzw. vermieden werden. Vorzugsweise heizen sich in Benutzung die Reflexionsflächen und die Absorptionsflächen unterschiedlich stark auf, sodass Luftverwirbelungen, die zusätzlich zu einer Abkühlung beitragen, über dem Verkleidungselement entstehen. Dies kann insbesondere effizient erreicht werden, wenn die Reflexionsflächen und die Absorptionsflächen einander abwechselnd angeordnet sind. Die Absorptionsflächen ermöglichen eine Absorption der Sonnenstrahlung, insbesondere der IR-Strahlung, und können so im Winter zu einer natürlichen Erwärmung des Gebäudes beitragen. Sonnenstrahlung weist ein Spektrum von harter Röntgenstrahlung bis zu langen Radiowellen auf, wobei in einem Wellenbereich von etwa 140 nm bis etwa 10 cm ein kontinuierliches Spektrum vorliegt. Zur Erwärmung von Körpern auf der Erdoberfläche trägt üblicherweise vor allem der Anteil an Infrarotstrahlung mit einer Wellenlänge von 780 nm bis 1 mm bei. Durch gezielte Reflexion und Absorption der Strahlung kann daher die Erwärmung von Körpern, beispielsweise von Gebäuden, gezielt reguliert werden. Durch die Vielzahl an Reflexionsflächen und Absorptionsflächen, die durch das Basismaterial vorgegeben werden, ist das Verkleidungselement besonders langlebig und stabil. Die, insbesondere vorgenannte, IR-Strahlung, auch als Infrarotstrahlung bezeichnet, ist üblicherweise eine Infrarotstrahlung der Sonnenstrahlung. Üblicherweise ist die Infrarotstrahlung eine elektromagnetische Strahlung mit einer elektromagnetischen Wellenlänge von 780 nm bis 1 mm, insbesondere 780 nm bis 50 µm, bevorzugt 780°nm bis 3 µm. In der Regel bezieht sich das Sonnenlicht auf einen Anteil eines elektromagnetischen Spektrums des Sonnenlichtes von 380 nm bis 1 mm, insbesondere 380 nm bis 50 µm, bevorzugt 380°nm bis 3 µm. Vorteilhaft kann eine Erwärmung des Gebäudes durch Sonneneinstrahlung, insbesondere aufgrund von Bestrahlung des Verkleidungselements mit Sonnenstrahlung, insbesondere zu allen Jahreszeiten, effektiv bzw. effizient regulierbar sein.

Üblicherweise ist in Bezug auf die Sonnenstrahlung, insbesondere deren Infrarotstrahlung, ein Reflexionsgrad der Reflexionsflächen größer als ein Reflexionsgrad der Absorptionsflächen und/oder ein Absorptionsgrad der Absorptionsflächen größer als ein Absorptionsgrad der Reflexionsflächen. Der jeweilige Reflexionsgrad kann ein durchschnittlicher Reflexionsgrad sein. Der jeweilige Absorptionsgrad kann ein durchschnittlicher Absorptionsgrad sein. Der Reflexionsgrad bzw. Absorptionsgrad bezieht sich insbesondere auf vorgenannte Wellenlängenbereiche der Sonnenstrahlung.

Vorteilhaft ist es, wenn der Reflexionsgrad der Reflexionsflächen größer als 0,5, insbesondere größer als 0,75, bevorzugt größer als 0,9, ist und/oder der Absorptionsgrad der Absorptionsflächen größer als 0,5, insbesondere größer als 0,75, bevorzugt größer als 0,9, ist.

Vorteilhafte Ausgestaltungen ergeben sich durch die folgenden Merkmale:
Ein Verkleidungselement ist besonders effektiv und langlebig, wenn es 8 bis 4000, insbesondere 11 bis 3000, Reflexionsflächen aufweist und/oder 8 bis 4000, insbesondere 11 bis 3000, Absorptionsflächen aufweist.

Üblicherweise ist das Verkleidungselement monolithisch ausgebildet. Die Außenstruktur wird in der Regel durch eine Außenoberfläche des Verkleidungselements gebildet. Die Außenoberfläche und die Auflagenoberfläche sind in der Regel an einander gegenüberliegenden Seiten des Verkleidungselements angeordnet. Üblicherweise sind die Außenoberfläche und/oder die Auflagenoberfläche jeweils im Wesentlichen parallel zu einer Längsrichtung und parallel zu einer Breitenrichtung des Verkleidungselements orientiert. Üblicherweise ist eine Höhenrichtung des Verkleidungselements orthogonal zur Längsrichtung und orthogonal zur Breitenrichtung des Verkleidungselements orientiert. In der Regel ist eine in Höhenrichtung orientierte Höhenerstreckung des Verkleidungselements kleiner als eine in Längsrichtung orientierte Längserstreckung und kleiner als eine in Breitenrichtung orientierte Breitenerstreckung des Verkleidungselements. Die Höhenrichtung ist üblicherweise von der Auflagefläche zur Außenoberfläche orientiert. Günstig ist es, wenn das Verkleidungselement überwiegend, insbesondere im Wesentlichen, aus dem Basismaterial gebildet ist.

Um die Wirkung der Sonnenstrahlung besonders effektiv bzw. effizient regulieren zu können, kann vorgesehen sein, dass ein Größenverhältnis zwischen allen Reflexionsflächen und allen Absorptionsflächen des Verkleidungselements, von 90 : 10 bis 50 : 50, insbesondere von 70 : 30 bis 60 : 40, beträgt. Das Größenverhältnis bezieht sich üblicherweise auf einen Flächeninhalt der Reflexionsflächen bzw. Absorptionsflächen.

Von Vorteil ist es, wenn die Reflexionsflächen und Absorptionsflächen entlang einer Anordnungsrichtung einander abwechselnd angeordnet sind. Dies hat sich in Benutzung aufgrund einer sich üblicherweise einstellenden Temperaturdifferenz zwischen den Reflexionsflächen und Absorptionsflächen für eine Bildung von konvektiven Strömungen, insbesondere Luftwirbeln, als günstig gezeigt. Dadurch ist eine homogenere Temperaturverteilung entlang der Außenstruktur erreichbar. In Benutzung korrespondiert die Anordnungsrichtung üblicherweise zu einer Neigungsrichtung eines Teils, insbesondere Daches, eines Gebäudes, auf welchem das Verkleidungselement angeordnet ist. Dies gilt insbesondere in Draufsicht auf den Teil, insbesondere das Dach, des Gebäudes.

Das Verkleidungselement weist üblicherweise in einer Richtung parallel zur Außenoberfläche ein oberes Ende und ein unteres Ende auf. In Benutzung wird das untere Ende üblicherweise tieferliegender als das obere Ende angeordnet. Eine Ausrichtungsrichtung des Verkleidungselements ist in der Regel vom oberen Ende zum unteren Ende orientiert. Die Ausrichtungsrichtung kann parallel zur Anordnungsrichtung bzw. die Anordnungsrichtung sein. Dies gilt insbesondere in Draufsicht auf das Verkleidungselement.

Draufsicht bezeichnet üblicherweise eine Sicht orthogonal zur Außenoberfläche des Verkleidungselements bzw. parallel zur Höhenrichtung des Verkleidungselements.

Es kann vorgesehen sein, dass die Außenstruktur stufenförmig ausgebildet ist. Üblicherweise sind die Reflexionsflächen bei der stufenförmigen Anordnung bzw. Ausbildung dem oberen Ende des Verkleidungselements zugewandt, das insbesondere zur Befestigung an einem Gebäude ausgebildet ist. Die Absorptionsflächen sind üblicherweise dem unteren Ende des Verkleidungselements zugewandt. In der Regel ist in Benutzung das untere Ende dem Boden näherliegend angeordnet als das obere Ende. Üblicherweise sind das obere Ende und das untere Ende entlang der Außenoberfläche, insbesondere in Anordnungsrichtung, einander gegenüberliegend am Verkleidungselement angeordnet. Zusätzlich oder statt der stufenförmigen Anordnung kann vorgesehen sein, dass die Reflexionsflächen und die Absorptionsflächen einander abwechselnd angeordnet sind.

Um die Wirkung der Sonnenstrahlung besonders gezielt regulieren zu können, kann vorgesehen sein, dass die Reflexionsflächen jeweils in einem Winkel α, insbesondere in einem Winkel α von 70° bis 179°, zu einer jeweiligen benachbarten, insbesondere angrenzenden, Absorptionsfläche angeordnet sind. Der Winkel α kann insbesondere 80° bis 153°, vorzugsweise 85° bis 120°, sein. Je nach Anwendungsbedingungen kann es auch effizient sein, wenn der Winkel α 105° bis 135°, insbesondere 110° bis 130°, aufweist. Es kann dabei vorgesehen sein, dass sich die Reflexionsflächen jeweils von einem unteren, der Auflagefläche des Verkleidungselements zugewandten, Scheitelpunkt zu einem oberen, der Umgebung zugewandten, Scheitelpunkt erstrecken. Die Reflexionsflächen sind somit üblicherweise dem oberen Ende des Verkleidungselements zugewandt. Es kann weiters vorgesehen sein, dass sich die Absorptionsflächen jeweils von einem der oberen Scheitelpunkte zum unteren Scheitelpunkt, welcher zwischen der Absorptionsfläche und einer weiteren Reflexionsfläche angeordnet ist, erstrecken. Dies gilt insbesondere in einem zur Außenoberfläche orthogonalen Querschnitt des Verkleidungselements, wobei der Querschnitt insbesondere entlang der Anordnungsrichtung erfolgt. Die Absorptionsflächen sind also üblicherweise dem unteren Ende des Verkleidungselements zugewandt. Durch diese Anordnung kann die Wirkung der Sonnenstrahlung auf das Gebäude besonders effektiv bzw. effizient reguliert werden. Insbesondere kann dadurch eine Blendwirkung durch das Verkleidungselement, vorzugsweise in hohem Maße, vermieden werden, da von einer Straßenansicht größtenteils die nicht bzw. weniger reflektierenden Absorptionsflächen sichtbar sind. Der Winkel α von 70° bis 179° ist für gemäßigte Klimazonen mit Breitengraden von etwa 23° 27' Breite bis etwa 66° 34' Nord bzw. Süd besonders geeignet. Die jeweils effizienteste Ausgestaltung kann anhand der genauen geographischen Lage des Gebäudes und der Anordnung des Verkleidungselements am Gebäude bestimmt werden. Im Besonderen können im Querschnitt des Verkleidungselements einander abwechselnd angeordnete Reflexionsflächen und Absorptionsflächen mit oberen Scheitelpunkten und unteren Scheitelpunkten miteinander verbunden sein, wobei entlang der Außenstruktur bzw. Außenoberfläche obere Scheitelpunkte und untere Scheitelpunkte einander abwechseln. Der jeweilige untere Scheitelpunkt ist üblicherweise in Bezug auf eine Höhenrichtung des Verkleidungselements niedriger als die beiden oberen Scheitelpunkte, zwischen welchen der untere Scheitelpunkt angeordnet ist.

Wenn die Reflexionsflächen in einem Winkel α zu den Absorptionsflächen angeordnet sind, so weisen sie ebenfalls zum oberen Ende des Verkleidungselements, während die Absorptionsflächen zum unteren Ende des Verkleidungselements weisen.

Um ein besonders stabiles Verkleidungselement bereitzustellen, können der obere Scheitelpunkt und der untere Scheitelpunkt eine Höhendifferenz d von 0,05 cm bis 5 cm aufweisen. Dies bezieht sich üblicherweise auf den oberen und unteren Scheitelpunkt, welche der jeweiligen Reflexionsfläche bzw. Absorptionsfläche zugeordnet sind. Die Außenstruktur weist somit eine geringe Profilhöhe auf und ist somit besonders witterungsbeständig. Zudem ist so ein einheitlicher optischer Gesamteindruck erzeugbar.

Die Reflexionsflächen und Absorptionsflächen können unmittelbar aneinander anschließen oder voneinander beabstandet sein.

Zwischen den Reflexionsflächen und den Absorptionsflächen kann ein Übergangsbereich ausgebildet sein. Ebenso kann zwischen den Absorptionsflächen und den Reflexionsflächen ein Übergangsbereich ausgebildet sein. Günstig ist es, wenn jeweils zwischen benachbarten, insbesondere aneinander angrenzenden, Reflexionsflächen und Absorptionsflächen ein Übergangsbereich ausgebildet ist. Beispielsweise kann zwischen einer jeweiligen Reflexionsfläche und einer zur Reflexionsfläche benachbarten Absorptionsfläche ein Übergangsbereich ausgebildet sein. Der Übergangsbereich kann Teil der jeweiligen Reflexionsfläche und/oder Absorptionsfläche sein. Alternativ kann es zweckmäßig sein, dass der Übergangsbereich nicht Teil der jeweiligen Reflexionsfläche und/oder nicht Teil der jeweiligen Absorptionsfläche ist. Die Absorptionsflächen und Reflexionsflächen können durch die Übergangsbereiche voneinander separiert sein. Die Außenstruktur im Übergangsbereich kann eine Kante, eine Fase oder eine Rundung aufweisen, insbesondere durch eine solche umgesetzt sein. Die Stabilität und Langlebigkeit des Verkleidungselements können dadurch verbessert werden. Besonders stabil ist ein Verkleidungselement, das im Übergangsbereich eine Fase mit einer Länge von 0,1 cm bis 2 cm, insbesondere von 0,3 cm bis 1 cm, aufweist, insbesondere durch eine solche Fase umgesetzt ist. Alternativ kann im Übergangsbereich auch eine Rundung mit einem Radius von 0,1 cm bis 2 cm, insbesondere von 0,3 cm bis 1 cm, vorgesehen sein, insbesondere der Übergangsbereich durch eine solche Rundung umgesetzt sein.

Dadurch sind Bedeckungen der Absorptionsflächen und Reflexionsflächen mit Verschmutzungen und/oder Regenwasser effizient verringerbar.

Die Reflexionsflächen und/oder die Absorptionsflächen können plan ausgebildet sein. Die Scheitelpunkte können sich jeweils durch einen Schnittpunkt einer Verlängerung der Reflexionsflächen bzw. der Absorptionsflächen ergeben.

Das Verkleidungselement ist besonders witterungsbeständig, wenn zumindest eine, insbesondere jede, Reflexionsfläche konkav oder konvex ausgebildet ist. Zusätzlich oder stattdessen kann zumindest eine, insbesondere jede, Absorptionsfläche konkav oder konvex ausgebildet sein. Durch diese Anordnung kann Regenwasser entlang der Außenstruktur besonders effektiv bzw. effizient abgeleitet werden. Weiters kann durch konkave Reflexionsflächen und/oder konvexe Absorptionsflächen ein Blendeffekt verringert werden und die Reflexion bzw. Absorption kann gesteigert werden. Besonders bewährt hat es sich, wenn zumindest eine Reflexionsfläche konkav und zumindest eine Absorptionsfläche konvex ausgebildet ist. Dies gilt insbesondere in einem zur Außenoberfläche orthogonalen Querschnitt durch das Verkleidungselement, vorzugsweise parallel zur Ausrichtungsrichtung bzw. Anordnungsrichtung. Der jeweilige Scheitelpunkt kann in einem Schnittpunkt einer Verlängerung einer aufgespannten Fläche der Reflexionsfläche und einer Verlängerung einer aufgespannten Fläche der Absorptionsfläche liegen. Die aufgespannte Fläche kann eine durch, insbesondere einander gegenüberliegende, Ränder der jeweiligen Reflexionsfläche bzw. Absorptionsfläche verlaufende Ebene sein. In einem zur Außenfläche orthogonalen und vorzugsweise zur Ausrichtungsrichtung parallelen, Querschnitt des Verkleidungselementes verläuft die jeweilige Aufspannfläche üblicherweise durch Endpunkte einer Kontur der jeweiligen Reflexionsfläche bzw. Absorptionsfläche. Vorteilhaft ist es, wenn zumindest eine, insbesondere mehrere, der Reflexionsflächen zumindest abschnittsweise parabelförmig geformt sind. Dadurch kann mit den Reflexionsflächen Sonnenstrahlung effizient und gerichtet aus einem Nahbereich wegreflektiert bzw. vorzugsweise nach oben reflektiert werden. Dies gilt insbesondere im zur Außenoberfläche orthogonalen Querschnitt, vorzugsweise parallel zur Ausrichtungsrichtung. Günstig ist es, wenn zumindest eine, insbesondere mehrere, der Reflexionsflächen zumindest abschnittsweise parabolförmig geformt sind. Dies kann beispielsweise mit einer oder mehreren prabolförmigen Vertiefungen der Reflexionsfläche umgesetzt sein. Vorgenannte Ausbildungen gelten vorzugsweise für mehrere, insbesondere eine Mehrheit, vorzugsweise im Wesentlichen sämtliche, der Reflexionsflächen und/oder der Absorptionsflächen des Verkleidungselements. Derartig geformte Reflexionsflächen bzw. Absorptionsflächen haben sich, insbesondere aufgrund deren Strahlungslenkfähigkeit, als vorteilhaft in Bezug auf eine Planung von Temperaturverteilungen, vor allem im städtischen Bereich, bzw. in Bezug auf Geoengineering gezeigt.

Um eine Wasserführung zu verbessern und eine Witterungsbeständigkeit zu erhöhen, kann vorgesehen sein, dass die Reflexionsflächen und/oder die Absorptionsflächen streifenförmig, wellenförmig, dreieckig oder rautenförmig angeordnet sind. Günstig ist es, wenn die Reflexionsflächen und/oder die Absorptionsflächen jeweils eine streifenförmige, wellenförmige, dreieckige oder rautenförmige Seitenlinie aufweisen. Die jeweilige Seitenlinie kann eine Kante zwischen benachbarten, insbesondere aneinandergrenzenden, Reflexionsflächen und Absorptionsflächen sein. Vorzugsweise kann jeweils zwischen einer Reflexionsfläche und einer dieser benachbarten, insbesondere an diese angrenzenden, Absorptionsfläche eine solche Kante vorhanden sein. Die jeweilige Seitenlinie kann eine Kante zwischen einer jeweiligen Reflexionsfläche und dem Übergangsbereich, welcher an die Reflexionsfläche angrenzt, sein und/oder eine Kante zwischen einer jeweiligen Absorptionsfläche und dem Übergangsbereich, welcher an die Reflexionsfläche angrenzt, sein. Dies hat sich in Benutzung als vorteilhaft für eine Generierung einer Luftkonvektion, insbesondere von Luftturbulenzen, gezeigt, um eine homogenere Temperaturverteilung entlang des Verkleidungselements zu fördern. Vorteilhaft ist es, wenn bei einer rautenförmigen Anordnung bzw. rautenförmigen Seitenlinie die Rautenform mit vier winklig aneinander anschließenden Seitenliniensegmenten gebildet ist, wobei vorzugsweise die Seitenliniensegmente nicht in rechten Winkeln aneinander anschließen. Günstig ist es, wenn die Reflexionsflächen und/oder Absorptionsflächen derart angeordnet sind, dass eine der Diagonalen der jeweiligen Rautenform im Wesentlichen parallel zur Anordnungsrichtung orientiert ist.

Ein effektives bzw. effizientes Verkleidungselement kann bereitgestellt werden, wenn die Reflexionsflächen und die Absorptionsflächen streifenförmig angeordnet sind. Besonders stabil ist das Verkleidungselement, wenn die Reflexionsflächen jeweils eine Streifenbreite vom unteren Scheitelpunkt zum oberen Scheitelpunkt von 0,05 cm bis 10 cm, insbesondere von 0,1 cm bis 5 cm, aufweisen, bzw. wenn die Absorptionsflächen jeweils eine Streifenbreite vom oberen zum unteren Scheitelpunkt von 0,05 cm bis 10 cm, insbesondere von 0,1 cm bis 5 cm, aufweisen.

Ein effektives bzw. effizientes und stabiles Verkleidungselement kann auch bereitgestellt werden, wenn die Reflexionsflächen rautenförmig angeordnet sind und vorzugsweise die Absorptionsflächen die Reflexionsflächen zick-zack-streifenförmig umgeben. Zwischen jeweils benachbarten Reflexionsflächen kann eine streifenförmige, insbesondere rechteckförmige, Absorptionsfläche angeordnet sein. Üblicherweise ist die jeweilige Reflexionsfläche rautenförmig geformt. Die Reflexionsflächen sind vorzugsweise derart angeordnet, dass die Rauten reihenförmig in den Richtungen beider Diagonalen der Rauten angeordnet sind. Günstig ist es, wenn jeweils zwischen benachbarten Seitenliniensegmenten der Rauten eine streifenförmige, insbesondere rechteckige, Absorptionsfläche angeordnet ist. Die Absorptionsflächen bilden dann üblicherweise ein Zick-Zack-Muster. Die Rauten können eine gleiche Form und/oder gleiche Ausrichtung und/oder gleiche Größe aufweisen. Diese Anordnung sorgt für ein besonders stabiles Verkleidungselement, das einen optisch einheitlichen Gesamteindruck vermittelt. Besonders effektiv kann die Wirkung der Sonne reguliert werden, wenn die rautenförmigen Reflexionsflächen jeweils vom unteren Scheitelpunkt zum oberen Scheitelpunkt eine Längsdiagonale mit einer Länge von 0,05 cm bis 10 cm, insbesondere von 0,1 cm bis 5 cm, aufweisen, und/oder wenn die rautenförmigen Reflexionsflächen jeweils eine senkrecht bzw. rechtwinklig zur Längsdiagonale angeordnete bzw. ausgerichtete Querdiagonale mit einer Länge von 0,05 cm bis 10 cm, insbesondere von 0,1 cm bis 5 cm, aufweisen. Eine effektive bzw. effiziente Regulierung der Wirkung der Sonne kann zusätzlich oder stattdessen erreicht werden, wenn die streifenförmigen Absorptionsflächen jeweils vom oberen Scheitelpunkt zum unteren Scheitelpunkt eine Streifenbreite von 0,05 cm bis 10 cm, insbesondere von 0,1 cm bis 5 cm, aufweisen.

Um die Wasserführung zu verbessern, kann vorgesehen sein, dass die Reflexionsflächen und/oder die Absorptionsflächen eine seitliche Neigung aufweisen. Die seitliche Neigung kann zumindest abschnittsweise vorhanden sein. Insbesondere kann ein überwiegender Anteil der jeweiligen Reflexionsfläche bzw. der jeweiligen Absorptionsfläche eine seitliche Neigung aufweisen. Die seitliche Neigung kann sich auf eine Sicht orthogonal zur Höhenrichtung des Verkleidungselements und orthogonal zur Ausrichtungsrichtung beziehen. Die seitliche Neigung ist üblicherweise derart ausgeführt, dass, insbesondere in Draufsicht, in Benutzung des Verkleidungselements auf das Verkleidungselement fallendes Regenwasser durch die seitliche Neigung das Regenwasser zumindest teilweise quer zur Ausrichtungsrichtung führbar ist. Die Reflexionsflächen und/oder die Absorptionsflächen können dabei zu den Seiten des Verkleidungselements hin schräg abfallen oder ansteigen. Die Seiten bilden den Rand des Verkleidungselements der das obere Ende mit dem unteren Ende verbindet. Dabei kann insbesondere vorgesehen sein, dass die Fallrichtung der seitlichen Neigung in einem Winkel, insbesondere in einem Winkel von über 0° bis 90°, insbesondere von 1° bis 89°, bevorzugt von 5° bis 85°, zu einer Senkrechten zum oberen Ende und/oder zum unteren Ende angeordnet ist. Alternativ oder zusätzlich kann die Fallrichtung der seitlichen Neigung einen Winkel, insbesondere einen Winkel von über 0° bis 90°, insbesondere von 1° bis 89°, bevorzugt von 5° bis 85°, zur Ausrichtungsrichtung aufweisen. Dadurch kann im Besonderen Regenwasser effizient, insbesondere seitlich bzw. in der Richtung quer, insbesondere orthogonal zur Ausrichtungsrichtung, abgeleitet werden. Auf diese Weise ist eine ausgeprägte Selbstreinigungsfähigkeit der Außenstruktur erreichbar. Insbesondere kann ein überwiegender Anteil der jeweiligen Reflexionsfläche bzw. jeweiligen Absorptionsfläche eine solche Neigung aufweisen. Dies gilt insbesondere in einem Querschnitt des Verkleidungselements orthogonal zur Anordnungsrichtung bzw. orthogonal zur Ausrichtungsrichtung.

Zweckmäßig können mehrere, insbesondere ein überwiegender Anteil, der Reflexionsflächen und/oder der Absorptionsflächen derart seitlich geneigt sein, insbesondere eine seitliche Neigung aufweisen, dass die Außenoberfläche, insbesondere die Reflexionsflächen und/oder Absorptionsflächen, einen Kanal bilden, entlang welchem in Benutzung Regenwasser geführt leitbar ist. Der Kanal ist in der Regel durch die Reflexionsflächen und/oder durch die Absorptionsflächen, insbesondere deren seitliche Neigung, gebildet. Üblicherweise weist der Kanal zumindest abschnittsweise, vorzugsweise im Wesentlichen, eine vom oberen Ende zum unteren Ende orientierte Längsrichtung auf, insbesondere in Draufsicht auf das Verkleidungselement. Im Besonderen weist der Kanal zumindest abschnittsweise, vorzugsweise im Wesentlichen, eine parallel zur Ausrichtungsrichtung orientierte Längsrichtung auf, insbesondere in Draufsicht auf das Verkleidungselement. Zweckmäßig können mehrere, insbesondere voneinander beabstandete, solche Kanäle gebildet sein. Die Kanäle können, üblicherweise in einer Richtung im Wesentlichen orthogonal zur Längsrichtung der Kanäle, regelmäßig voneinander beabstandet sein. Die Kanäle können im Wesentlichen parallel zueinander orientiert sein. Für eine effiziente Wasserabfuhr ist es günstig, wenn der Kanal eine gekrümmte, vorzugsweise parabelförmige, Bodenfläche aufweist. Dies gilt insbesondere in einem orthogonal zur Längsrichtung des Kanals orientierten Querschnitt des Kanals. Die Bodenfläche kann abschnittsweise, insbesondere überwiegend, entlang der Längsrichtung des Kanals derart ausgebildet sein.

Die seitliche Neigung kann umgesetzt sein, indem die Reflexionsflächen und/oder die Absorptionsflächen jeweils gewölbt oder zumindest abschnittsweise mit in Neigungsrichtung der seitlichen Neigung geneigten Ebenen ausgebildet sind. Eine dadurch erreichbare optimierte Wasserabfuhr ist insbesondere von Bedeutung, wenn das Verkleidungselement eine Dachpfanne, insbesondere ein Dachziegel, ist bzw. das Verkleidungselement zur Dachdeckung verwendet wird. Im Besonderen ist auf diese Weise effizient eine Dachdeckung bei Dächern mit einer Dachneigung von 10° bis 30°, vorzugsweise von 20° bis 25°, ermöglicht.

Es können die Reflexionsflächen und/oder die Absorptionsflächen, insbesondere in einer Richtung orthogonal zur Ausrichtungsrichtung, mehrere Abschnitte mit einander entgegenstehender, insbesondere gegengleicher, seitlicher Neigung aufweisen. Auf diese Weise können mit den Abschnitten ein oder mehrere Kanäle gebildet sein. Im Besonderen kann die jeweilige Reflexionsfläche bzw. Absorptionsfläche derart ausgebildet sein, insbesondere derartige Abschnitte aufweisen. Günstig ist es, wenn, insbesondere in Draufsicht auf das Verkleidungselement, zumindest ein Kanal entlang der Ausrichtungsrichtung verläuft. Zweckmäßig kann das Verkleidungselement mehrere solche Kanäle aufweisen. Praktikabel kann es sein, wenn ein Kanal im Wesentlichen in der Mitte des Verkleidungselements, insbesondere im Wesentlichen entlang einer Mittenachse des Verkleidungselements, verläuft. Zum Beispiel können in Bezug auf eine in Ausrichtungsrichtung verlaufende Mittenachse des Verkleidungselements, insbesondere der Außenstruktur, gegenüberliegende Abschnitte der Reflexionsflächen und/oder der Absorptionsflächen einander entgegenstehende seitliche Neigungen, insbesondere jeweils eine seitliche Neigung in Richtung der Mittenachse, aufweisen. Mittenachse bezeichnet üblicherweise eine in Draufsicht auf das Verkleidungselement entlang der Ausrichtungsrichtung durch die Mitte des Verkleidungselements, insbesondere die Mitte der Außenstruktur, verlaufende Achse. Günstig ist es, wenn in einer Richtung orthogonal zur Ausrichtungsrichtung zumindest ein Kanal in einer ersten Hälfte des Verkleidungselements und/oder zumindest ein Kanal in einer zweiten Hälfte des Verkleidungselements angeordnet ist. Vorzugsweise ist dann kein Kanal in der Mitte, insbesondere entlang der Mittenachse, des Verkleidungselements angeordnet. Dadurch ist bei einer Anordnung von mehreren aneinander anschließenden Verkleidungselementen eine effizientere Wasserabführung erreichbar. Die Kanäle, insbesondere deren Längsachsen, verlaufen vorzugsweise im Wesentlichen parallel zur Anordnungsrichtung und/oder parallel zueinander. Eine Anordnung des Kanals bzw. der Kanäle gilt insbesondere in Draufsicht auf das Verkleidungselement. Üblicherweise bezieht sich eine Anordnung bzw. Positionierung eines Kanals auf eine Mitte des Kanals bzw. auf eine durch eine Mitte des Kanals verlaufende Längsachse des Kanals. Es können zumindest eine, insbesondere mehrere, vorzugsweise eine Mehrheit, besonders bevorzugt im Wesentlichen sämtliche, der Reflexionsflächen und/oder der Absorptionsflächen derartige seitliche Neigungen bzw. Abschnitte aufweisen.

Eine Wasserabführung wird unterstützt, wenn die Reflexionsflächen und/oder Absorptionsflächen derart geformt sind, dass in Draufsicht auf das Verkleidungselement die jeweilige Reflexionsfläche und/oder Absorptionsfläche zumindest eine quer zur Ausrichtungsrichtung verlaufende Seitenkante aufweist, wobei die Seitenkante in Bezug auf die Ausrichtungsrichtung ein Maximum oder mehrere Maxima bildet. Hierzu kann die Seitenkante in Ausrichtungsrichtung zumindest abschnittsweise gewölbt oder abschnittsweise zulaufend geformt sein. Die Seitenkante wird üblicherweise mit einem entgegen der Ausrichtungsrichtung vorderen Endbereich der Reflexionsfläche bzw. Absorptionsfläche gebildet. Dies gilt insbesondere in Draufsicht auf das Verkleidungselement.

Ein effektives, stabiles und einfach zu erzeugendes Verkleidungselement kann bereitgestellt werden, wenn die Reflexionsflächen eine Beschichtung aufweisen, die für Sonnenstrahlung, insbesondere IR-Strahlung, reflektierender ist als die Absorptionsflächen bzw. reflektierender ist als das Basismaterial des Verkleidungselements. Dies ist besonders vorteilhaft, wenn eine Oberfläche der Absorptionsflächen aus dem Basismaterial gebildet ist.

Zusätzlich oder stattdessen kann auch vorgesehen sein, dass die Absorptionsflächen eine Beschichtung aufweisen, die für Sonnenstrahlung, insbesondere IR-Strahlung, absorbierender ist als die Reflexionsflächen bzw. die absorbierender ist als das Basismaterial des Verkleidungselements.

Die Beschichtungen können Reflexionseigenschaften, insbesondere Reflexionsgrade bzw. Absorptionsgrade, gemäß den zu den Reflexionsflächen bzw. Absorptionsflächen angegebenen Reflexionseigenschaften, insbesondere Reflexionsgraden bzw. Absorptionsgraden, aufweisen.

Besonders langlebig und stabil ist das Verkleidungselement, wenn das Basismaterial des Verkleidungselements Ziegel, insbesondere Ziegel aus Ton oder Beton, ist.

Um die Wirkung der Sonnenstrahlung auf das Gebäude besonders effektiv bzw. effizient regulieren zu können, ist es vorteilhaft, wenn das Verkleidungselement eine Dachpfanne, insbesondere ein Dachziegel, ist. Das Basismaterial ist üblicherweise mit, insbesondere im Wesentlichen aus, Ton, meist gebranntem Ton, oder Beton gebildet.

Aufgabe der Erfindung ist es auch, ein Dach bereitzustellen, das eine Erwärmung des Gebäudes durch Sonneneinstrahlung, insbesondere durch Bestrahlung des Daches mit Sonnenstrahlung, zu allen Jahreszeiten effektiv bzw. effizient reguliert und das besonders witterungsbeständig und haltbar ist.

Diese Aufgabe wird gelöst durch ein Dach, insbesondere ein Dach mit einer Dachneigung von 10° bis 70°, insbesondere von 10 bis 30°, vorzugsweise von 20° bis 25°, umfassend zumindest ein zuvor beschriebenes Verkleidungselement, insbesondere umfassend eine Vielzahl zuvor beschriebener Verkleidungselemente.

Um die Wirkung der Sonnenstrahlung im Dach bzw. Dachsystem zu allen Jahreszeiten effektiv bzw. effizient regulieren zu können, ist es vorteilhaft, wenn eine Steigung der Absorptionsflächen größer ist als eine Steigung der Reflexionsflächen.

Um die Erwärmung des Gebäudes durch Sonnenstrahlung im Winter zu fördern, kann vorgesehen sein, dass in einer Ansicht aus einer Vertikalen die Reflexionsflächen und die Absorptionsflächen in einem Verhältnis von 100 : 0 bis 40 : 60 sichtbar sind. Zusätzlich kann dadurch die Blendwirkung durch das Dach reduziert werden. Um eine Reflexion der Sonnenstrahlung im Sommer zu verbessern, können die Reflexionsflächen jeweils in einem Winkel β von -5° bis -65°, insbesondere von -10 bis -45°, zu einer Horizontalen angeordnet sein.

Die Absorption der Sonnenstrahlung im Winter wird verbessert, wenn die Absorptionsflächen jeweils in einem Winkel δ von -60° bis +60°, insbesondere von -30 bis +30° zur Senkrechten angeordnet sind.

Für eine hohe Robustheit hat es sich bewährt, wenn die Auflagefläche eine im Wesentlichen mit der Außenstruktur korrespondierende Oberflächenstruktur aufweist, sodass Extremwerte, insbesondere Maxima und Minima, der Außenstruktur und Extremwerte, insbesondere Maxima und Minima, der Oberflächenstruktur einander am Verkleidungselement gegenüberliegen. Die Extremwerte sind in der Regel durch Erhöhungen und Vertiefungen der Außenstruktur bzw. der Oberflächenstruktur gebildet. Üblicherweise korrespondieren Maxima zu Erhöhungen und Minima zu Vertiefungen. Bevorzugt ist es, wenn Oberflächenstruktur der Auflagefläche im Wesentlichen mit der Außenstruktur übereinstimmt, wobei vorzugsweise die Oberflächenstruktur und Außenstruktur spiegelbildlich ausgebildet sind. Es hat sich gezeigt, dass dies im Besonderen günstig für eine hohe Strukturgenauigkeit bei einer Herstellung, insbesondere mittels Prägung, des Verkleidungselements ist.

Das Ziel wird durch ein Verfahren der eingangs genannten Art zur Herstellung eines in diesem Dokument beschriebenen Verkleidungselements gelöst, wenn ein mit einem Basismaterial, vorzugsweise aus Ton, gebildeter Grundkörper erhalten ist, wobei das Basismaterial eine Außenstruktur des Verkleidungselements vorgibt, wonach der Grundkörper mit einer Beschichtung, welche mit einer Engobe und/oder Glasur gebildet ist, beschichtet wird, wonach bereichsweise die Beschichtung des Grundkörpers zumindest teilweise entfernt wird, um mit, insbesondere durch, mit der Beschichtung beschichtete Bereiche des Grundkörpers die Reflexionsflächen zu bilden und mit Bereichen des Grundkörpers, von denen die Beschichtung zumindest teilweise entfernt wurde, die Absorptionsflächen zu bilden. Ein entsprechender Grundkörper ist bzw. wird üblicherweise bereitgestellt. Auf diese Weise ist aufwandspraktikabel mit dem Verfahren ein in diesem Dokument beschriebenes Verkleidungselement herstellbar. Dieses Verfahren kann als erstes Verfahren bezeichnet werden.

Zweckmäßig kann der Grundkörper mit der Beschichtung beschichtet werden, indem eine Außenoberfläche des Grundkörpers, welche Außenoberfläche die Außenstruktur vorgibt, abschnittsweise, insbesondere überwiegend, bevorzugt im Wesentlichen gänzlich, mit der Beschichtung beschichtet wird. Die Beschichtung kann durch eine Schicht, insbesondere mehrere räumlich separierte oder zusammenhängende Schichten, gebildet sein. Üblicherweise wird der Grundkörper, insbesondere samt Beschichtung, ausgehärtet und/oder gebrannt, insbesondere wenn das Basismaterial mit Ton gebildet ist. Zweckmäßig kann das Brennen nach dem Aushärten erfolgen. Das bereichsweise Entfernen der Beschichtung kann vor dem Brennen, und insbesondere gegebenenfalls nach dem Aushärten, erfolgen. Zur Vermeidung einer Verschmutzung der Reflexionsflächen mit Staub ist es günstig, wenn das bereichsweise Entfernen der Beschichtung nach dem Brennen erfolgt. Das Aushärten kann mit einem, insbesondere durch ein, Trocknen des Grundkörpers, insbesondere samt Beschichtung, erfolgen.

Das bereichsweise Entfernen der Beschichtung erfolgt üblicherweise in dem Maße, dass Absorptionseigenschaften, insbesondere Absorptionsgrade, der Bereiche, von denen die Beschichtung zumindest teilweise entfernt wurde, geeignet sind, die Absorptionsflächen zu bilden. Üblicherweise wird beim bereichsweisen Entfernen der Beschichtung die Beschichtung in überwiegendem Maße, insbesondere im Wesentlichen, vorzugsweise gänzlich, entfernt. Die Absorptionsflächen können mit dem, insbesondere durch das, Basismaterial gebildet sein. Das Basismaterial des Grundkörpers kann wie vorstehend zu Basismaterial ausgeführt ausgebildet sein. Die Beschichtung ist aus Engobe und/oder einer Glasur gebildet.

Die Außenstruktur des Verkleidungselements bzw. Grundkörpers kann praktikabel mittels Prägung hergestellt werden. Üblicherweise wird hierzu mit einer Prägeform eine Prägestruktur der Prägeform in den Grundkörper, insbesondere dessen Basismaterial, eingeformt, insbesondere eingeprägt, um die Außenstruktur zu bilden. Die Außenstruktur wird dabei üblicherweise korrespondierend zur Prägestruktur, in der Regel als Negativstruktur der Prägestruktur, gebildet. Die Prägestruktur ist in der Regel eine Negativstruktur der Außenstruktur. Das Einprägen der Prägestruktur kann mit Aneinanderpressen von Prägestruktur und Grundkörper erfolgen und/oder mit Erstarren eines fließfähigen Basismaterials des Grundkörpers unter Kontaktierung der Prägestruktur, sodass das erstarrte Basismaterial die Außenstruktur aufweist.

Der Grundkörper wird üblicherweise überwiegend, insbesondere im Wesentlichen, aus dem Basismaterial gebildet. Das Basismaterial kann überwiegend, insbesondere im Wesentlichen, aus Ton gebildet sein. Vorteilhaft ist es, wenn der Ton pigmentiert ist. Insbesondere kann der Ton mit Mangan pigmentiert sein. Dadurch ist eine Absorptionsfähigkeit des Basismaterials erhöhbar. Der Grundkörper kann derart geformt werden, dass eine Oberfläche des Grundkörpers die Außenstruktur bildet. Die Oberfläche ist üblicherweise aus dem Basismaterial gebildet. Die Beschichtung ist eine Engobe und/oder eine Glasur. Die Engobe ist üblicherweise überwiegend, insbesondere im Wesentlichen, aus Ton, insbesondere aus einer Tonmineralmasse, gebildet. Wenngleich eine Engobe bevorzugt ist, kann die Beschichtung auch mit einer Glasur gebildet sein.

Vorzugsweise werden die Reflexionsflächen, üblicherweise nach dem Brennen, mit den, insbesondere durch die, mit Beschichtung beschichteten Bereiche des Grundkörpers samt darauf angeordneter Beschichtung, welche mit einer Engobe und/oder Glasur gebildet ist, gebildet. Die auf die beschichteten Bereiche aufgebrachte Beschichtung ist dann üblicherweise Teil des Grundkörpers. Üblicherweise werden die Absorptionsflächen nach dem Brennen mit, insbesondere durch, Bereiche des Grundkörpers gebildet, von denen die Beschichtung, welche mit einer Engobe und/oder Glasur gebildet ist, vorzugsweise im Wesentlichen gänzlich, entfernt wurde bzw. auf welche keine Beschichtung aufgebracht ist. Üblicherweise erfolgt das Brennen des Grundkörpers samt auf diesem, in der Regel bereichsweise, aufgebrachter Beschichtung.

In der Regel weisen das Basismaterial bzw. Bereiche des Grundkörpers, von denen die Beschichtung entfernt wurde bzw. auf welche keine Beschichtung aufgebracht ist, einen größeren Absorptionsgrad als die mit der Beschichtung beschichteten Bereiche auf. Insbesondere können die in diesem Dokument zu Absorptionsflächen angegebenen Absorptionseigenschaften, insbesondere Absorptionsgrade, und/oder Reflexionseigenschaften, insbesondere Reflexionsgrade, in analoger Weise für das Basismaterial bzw. die Bereiche des Grundkörpers, von denen die Beschichtung entfernt wurde, gelten. Es können die in diesem Dokument zu Reflexionsflächen angegebenen Absorptionseigenschaften, insbesondere Absorptionsgrade, und/oder Reflexionseigenschaften, insbesondere Reflexionsgrade, in analoger Weise für die mit der Beschichtung beschichteten Bereiche gelten. Dies gilt insbesondere nach dem Brennen.

Das Verfahren kann, entsprechend den Merkmalen und Wirkungen, welche im Rahmen eines Verkleidungselements, insbesondere vorstehend, in diesem Dokument beschrieben sind, ausgebildet sein. Analoges gilt auch für das Verkleidungselement im Hinblick auf das Verfahren.

Praktikabel ist es, wenn das Beschichten des Grundkörpers mit der Beschichtung mittels Sprühverfahren, Schleuderverfahren, mittels 3D-Druck, insbesondere 3D-Digitaldruck, und/oder unter Verwendung von Schablonen erfolgt. Das bereichsweise Entfernen der Beschichtung kann mittels eines spanabhebenden Verfahrens, insbesondere mittels Fräsen und/oder mittels Schleifen, erfolgen. Eine besonders hohe Umsetzungspraktikabilität ist erreichbar, wenn das bereichsweise Entfernen der Engobe mittels eines Lasers erfolgt. Im Besonderen kann durch Bestrahlung der Beschichtung mit Laserstrahlung des Lasers die Beschichtung verflüssigt und/oder verdampft werden, um die Beschichtung bereichsweise zu entfernen.

Vorteilhaft ist es, wenn der Grundkörper selektiv mit der Beschichtung derart beschichtet wird, dass mit der Beschichtung beschichtete Bereiche des Grundkörpers im Wesentlichen die Reflexionsflächen bilden. Die Beschichtung kann eine Form der Reflexionsflächen bildend auf den Grundkörper aufgebracht werden. Insbesondere kann auf diese Weise auf das bereichsweise Entfernen der Beschichtung vom Grundkörper, meist nach dem Brennen, im Wesentlichen, vorzugsweise gänzlich, verzichtet werden.

Üblicherweise ist dann vorgesehen, dass die Absorptionsflächen mit Bereichen des Grundkörpers gebildet sind, auf welche Bereiche die Beschichtung nicht aufgebracht ist bzw. wird. Dies kann besonders praktikabel umgesetzt werden, wenn die Beschichtung mittels 3D-Druck, insbesondere 3D-Digitaldruck, und/oder unter Verwendung einer temporären Abdeckung erfolgt. Zweckmäßig kann, insbesondere mittels 3D-Druck, die Beschichtung selektiv im Wesentlichen lediglich auf Bereiche des Grundkörpers aufgebracht werden, auf welchen mit der Beschichtung die Reflexionsflächen gebildet werden.

Üblicherweise wird bei einer Verwendung einer temporären Abdeckung mit der temporären Abdeckung ein Abschnitt des Grundkörpers, üblicherweise temporär, abgedeckt, sodass ein Rand der temporären Abdeckung eine Kontur eines zu beschichtenden Bereiches zumindest abschnittsweise, insbesondere im Wesentlichen, definiert, wonach der zu beschichtende Bereich, in der Regel samt Rand der temporären Abdeckung und/oder samt temporärer Abdeckung, beschichtet wird, wonach die temporäre Abdeckung wieder entfernt wird. Auf diese Weise kann eine selektive Beschichtung des Grundkörpers erfolgen, indem mit der temporären Abdeckung abgedeckte Bereiche des Grundkörpers nicht mit der Beschichtung beschichtet werden. Der Abschnitt des Grundkörpers kann einen Bereich einer Absorptionsfläche repräsentieren. Zweckmäßig kann die Beschichtung dabei mittels Sprühverfahren und/oder mittels Schleuderverfahren erfolgen. Es können mehrere temporäre Abdeckungen verwendet werden. Zweckmäßig können mit einer oder mehreren temporären Abdeckungen eine oder mehrere Absorptionsflächen repräsentierende Bereiche des Grundkörpers zumindest teilweise, vorzugsweise im Wesentlichen gänzlich, abgedeckt werden. Es können dann praktikabel die zu beschichtenden Bereiche samt temporären Abdeckungen beschichtet werden. Die zu beschichtenden Bereiche repräsentieren üblicherweise Bereiche, auf welchen mit Aufbringen der Beschichtung die Reflexionsflächen, insbesondere durch die Beschichtung, gebildet werden. Die temporäre Abdeckung kann während des Beschichtens des Grundkörpers mit der Beschichtung auf dem Grundkörper angeordnet oder beabstandet vom Grundkörper positioniert sein. Die temporäre Abdeckung kann vor der Aushärtung oder vor dem Brennen oder im Rahmen des Brennens entfernt werden.

Die temporäre Abdeckung kann durch eine Schablone gebildet sein. Nach erfolgtem Beschichten der zu beschichtenden Bereiche mit der Beschichtung wird die Schablone üblicherweise vom Grundkörper entfernt, insbesondere vom Grundkörper abgenommen. Die Schablone kann zur Abdeckung des Abschnitts des Grundkörpers auf den Grundkörper aufgelegt werden und nach erfolgter Beschichtung wieder vom Grundkörper, insbesondere unter Wegbewegung der Schablone vom Grundkörper, vom Grundkörper abgenommen werden. Die Schablone kann mit mehreren Schablonenelementen, welche insbesondere unterschiedlichen temporär abzudeckenden Abschnitten des Grundkörpers zugeordnet sein können, gebildet sein. Üblicherweise wird die Schablone vor dem Brennen, im Besonderen vor dem Aushärten, vom Grundkörper entfernt, insbesondere vom Grundkörper abgenommen. In der Regel werden mit der auf die zu beschichtenden Bereiche aufgebrachten Beschichtung die Reflexionsflächen gebildet.

Anwendungspraktikabel ist es, wenn die temporäre Abdeckung mit Änderung eines Aggregatzustandes der temporären Abdeckung entfernt wird. Zweckmäßig kann die temporäre Abdeckung für ein Aufbringen der Beschichtung auf dem Grundkörper angeordnet, insbesondere aufgelegt werden. Die temporäre Abdeckung kann auf dem Grundkörper fixiert werden. Die temporäre Abdeckung kann mit, insbesondere durch, ein oder mehrere, insbesondere feste, Abdeckelemente gebildet sein. Die Abdeckelemente können mit, insbesondere im Wesentlichen aus, Kunststoff gebildet sein. Beispielsweise kann das jeweilige Abdeckelement ein Kunststoffstreifen sein. Die Änderung des Aggregatzustandes kann ein Phasenübergang von einem festen Zustand in einen flüssigen und/oder gasförmigen Zustand der temporären Abdeckung, insbesondere der Abdeckelemente, sein. Zur Änderung des Aggregatzustandes kann die temporäre Abdeckung, üblicherweise mit einer Heizvorrichtung, erhitzt werden. Das Ändern des Aggregatzustandes bzw. das Erhitzen kann im Rahmen des Brennens, insbesondere durch das Brennen, erfolgen. Beispielsweise kann die temporäre Abdeckung in einem festen Zustand der temporären Abdeckung auf dem Grundkörper angeordnet werden. Anschließend kann der Grundkörper samt temporärer Abdeckung mit der Beschichtung beschichtet werden. Danach kann die temporäre Abdeckung durch Erhitzen der temporären Abdeckung, insbesondere im Rahmen des Brennens des Grundkörpers, in einen flüssigen und/oder gasförmigen Zustand überführt werden, sodass die temporäre Abdeckung samt auf dieser angeordneten Beschichtung, insbesondere durch Abfließen und/oder Abdampfen der temporären Abdeckung, entfernt wird. Die temporäre Abdeckung kann vorteilhaft mit festen Kunststoffstreifen, insbesondere wie vorstehend ausgeführt, umgesetzt sein.

Entsprechend wird das Ziel durch ein Verfahren der eingangs genannten Art zur Herstellung eines in diesem Dokument beschriebenen Verkleidungselements gelöst, wenn ein mit einem Basismaterial, vorzugsweise aus Ton, gebildeter Grundkörper erhalten ist, wobei das Basismaterial eine Außenstruktur des Verkleidungselements vorgibt, wonach der Grundkörper selektiv mit einer Beschichtung, welche mit einer Engobe und/oder Glasur gebildet ist, derart beschichtet wird, dass beschichtete Bereiche des Grundkörpers im Wesentlichen die Reflexionsflächen bilden. Dieses Verfahren kann als zweites Verfahren bezeichnet werden. Ein entsprechender Grundkörper ist bzw. wird üblicherweise bereitgestellt. Üblicherweise ist vorgesehen, dass dabei Bereiche des Grundkörpers, auf welche die Beschichtung nicht aufgebracht ist, die Absorptionsflächen bilden. Auf diese Weise ist aufwandsreduziert mit dem Verfahren ein in diesem Dokument beschriebenes Verkleidungselement herstellbar. Dieses, insbesondere zweite, Verfahren kann alternativ oder zusätzlich bzw. als Teil des vorstehenden, insbesondere ersten, Verfahrens umgesetzt sein. Dieses, insbesondere zweite, Verfahren kann, entsprechend den Merkmalen und Wirkungen, welche im Rahmen eines Verkleidungselements oder, insbesondere ersten, Verfahrens in diesem Dokument beschrieben sind, ausgebildet sein. Analoges gilt auch für das Verkleidungselement im Hinblick auf das erste und/oder zweite Verfahren.

Dies kann besonders praktikabel umgesetzt werden, wenn die Beschichtung mittels 3D-Druck, insbesondere 3D-Digitaldruck, und/oder unter Verwendung einer temporären Abdeckung, insbesondere Schablone, erfolgt. Dies kann wie vorstehend ausgeführt umgesetzt sein.

Die Erfindung ist anhand der folgenden Figuren beispielhaft ohne Einschränkung des allgemeinen erfinderischen Gedankens beschrieben:
Fig. 1 zeigt ein beispielhaftes Verkleidungselement als Dachpfanne mit streifenförmigen Reflexionsflächen und streifenförmigen Absorptionsflächen.
Fig. 2 zeigt ein alternatives beispielhaftes Verkleidungselement als Dachpfanne mit streifenförmigen Reflexionsflächen und streifenförmigen Absorptionsflächen.
Fig. 3 zeigt ein weiteres alternatives beispielhaftes Verkleidungselement mit wellenförmigen Reflexionsflächen und wellenförmigen Absorptionsflächen.
Fig. 4 zeigt ein weiteres alternatives beispielhaftes Verkleidungselement mit rautenförmigen Reflexionsflächen und zick-zack-streifenförmigen Absorptionsflächen.
Fig. 5 a zeigt ein beispielhaftes Verkleidungselement mit streifenförmiger Außenstruktur in Draufsicht.
Fig. 5 b zeigt das Verkleidungselement aus Fig. 5 a im Querschnitt
Fig. 5 c zeigt ein Detail der Fig. 5 b.
Fig. 5 d zeigt eine alternative streifenförmige Außenstruktur im Querschnitt.
Fig. 5 e zeigt ein Detail der Fig. 5 d.
Fig. 6 zeigt die Wasserführung bei einer beispielhaften alternativen Anordnung der Außenstruktur mit streifenförmigen Reflexionsflächen und streifenförmigen Absorptionsflächen.
Fig. 7 zeigt die Wasserführung bei einer beispielhaften alternativen Anordnung der Außenstruktur mit streifenförmigen Reflexionsflächen und streifenförmigen Absorptionsflächen.
Fig. 8 zeigt die Wasserführung bei einer beispielhaften alternativen Anordnung der Außenstruktur mit dreieckigen Reflexionsflächen und streifenförmigen Absorptionsflächen.
Fig. 9 zeigt die Wasserführung bei einer beispielhaften alternativen Anordnung der Außenstruktur mit dreieckigen Reflexionsflächen und streifenförmigen Absorptionsflächen.
Fig. 10 a zeigt ein beispielhaftes Verkleidungselement mit rautenförmigen Reflexionsflächen und zick-zack-streifenförmigen Absorptionsflächen in Draufsicht.
Fig. 10 b zeigt das Verkleidungselement aus Fig. 10 a im Querschnitt.
Fig. 10 c zeigt ein Detail der Fig. 10 b.
Fig. 11 zeigt die Wasserführung bei einem beispielhaften Verkleidungselement mit rautenförmigen Reflexionsflächen und zick-zack-streifenförmigen Absorptionsflächen in Draufsicht.
Fig. 12 a zeigt einen Versuchsaufbau zur Messung der reflektierenden Eigenschaften.
Fig. 12 b zeigt das Versuchsergebnis für ein Verkleidungselement nach Fig. 5 a.
Fig. 12 c zeigt das Versuchsergebnis für ein Verkleidungselement nach Fig. 10 a.
Fig. 13 a zeigt einen Versuchsaufbau zur Messung der absorbierenden Eigenschaften.
Fig. 13 b zeigt das Versuchsergebnis für ein Verkleidungselement nach Fig. 5 a.
Fig. 13 c zeigt das Versuchsergebnis für ein Verkleidungselement nach Fig. 10 a.

Die Figuren 1 bis 4 zeigen jeweils als Dachpfanne bzw. Dachziegel ausgeführte beispielhafte Verkleidungselemente 1. Die Verkleidungselemente 1 weisen jeweils eine Auflagefläche 2 zur Auflage auf dem Dach auf und eine Außenstruktur 8 mit einer Vielzahl an Reflexionsflächen 3 und Absorptionsflächen 4. Die Reflexionsflächen 3 sind für Sonnenstrahlung, insbesondere IR-Strahlung 100, reflektierender als die Absorptionsflächen 4 und die Absorptionsflächen 4 sind für Sonnenstrahlung, insbesondere IR-Strahlung 100, absorbierender als die Reflexionsflächen 3. Die Außenstruktur 8 wird durch das Basismaterial des Verkleidungselements 1 vorgegeben. Dies kann beispielsweise erreicht werden, indem ein Ziegel, dessen Basismaterial Ton ist, durch Pressen, Stanzen oder Prägen in die gewünschte Form gebracht wird. Dazu kann z.B. eine Negativform aus Gips verwendet werden. Bei einem Ziegel, dessen Basismaterial Beton ist, kann die Außenstruktur 8 durch entsprechende Schalung der Negativform erreicht werden.

Die reflektierenden Eigenschaften werden erreicht, indem eine Beschichtung auf die Reflexionsflächen 3 aufgebracht wird. Hierzu werden Glasuren und/oder Engoben verwendet.

In diesem Fall können die absorbierenden Eigenschaften der Absorptionsflächen 4 erreicht werden, indem diese mit einer Beschichtung versehen werden. Auch hier können u.a. Glasuren, Engoben, Lacke, Kunststoffe, Keramik, Email, Pigmente oder metallische Beschichtungen verwendet werden. Alternativ kann auch das Basismaterial selbst absorbierende Eigenschaften aufweisen, beispielsweise aufgrund der Materialeigenschaften, oder wenn absorbierende Pigmente oder Farben enthalten sind. Als absorbierendes Pigment eignet sich beispielsweise Graphit.

Um die Beschichtung aufzubringen gibt es verschiedenste Möglichkeiten. So kann zunächst ein Ziegelrohling in Form gebracht werden und anschließend die Beschichtung aufgebracht werden. Hierzu können z.B. Düsen auf die Reflexionsflächen 3 bzw. die Absorptionsflächen 4 ausgerichtet werden. Dies kann auch in einem kontinuierlichen Prozess erfolgen, wobei die Rohlinge auf einem Förderband transportiert werden.

Eine weitere Möglichkeit besteht darin, dass die Negativformen präpariert werden, bevor das Basismaterial in Form gebracht wird. Beim Brennen des Tons bzw. beim Aushärten verbindet sich die Beschichtung mit dem Basismaterial. Als absorbierende Materialien können beispielsweise Keramik oder Pigmente, wie Graphit oder Ruß verwendet werden, aber auch andere Materialien, wie beispielsweise Borstenhaare.

Die Außenstruktur in Fig. 1 weist eine Vielzahl an streifenförmigen Reflexionsflächen 3 und streifenförmigen Absorptionsflächen 4 auf. Die Reflexionsflächen 3 und die Absorptionsflächen 4 sind einander abwechselnd und stufenförmig angeordnet. Die Flächen der Reflexionsflächen 3 sind dabei größer als die Flächen der Absorptionsflächen 4.

Auch die in Fig. 2 gezeigte Ausführungsform weist streifenförmige Reflexionsflächen 3 und streifenförmige Absorptionsflächen 4 auf, die abwechselnd und stufenförmig angeordnet sind. In dieser Ausführungsform sind jeweils dreiundzwanzig Reflexionsflächen 3 und dreiundzwanzig Absorptionsflächen 4 vorgesehen.

In Fig. 3 sind die Reflexionsflächen 3 und die Absorptionsflächen 4 wellenförmig ausgebildet bzw. weisen die Reflexionsflächen 3 und/oder die Absorptionsflächen 4 jeweils eine wellenförmige Seitenlinie auf. Auch in dieser Ausführungsform sind die Reflexionsflächen 3 und die Absorptionsflächen 4 stufenförmig ausgebildet. In der dargestellten Ausführungsform sind dabei jeweils acht Reflexionsflächen 3 und acht Absorptionsflächen 4 ausgebildet.

Die in Fig. 4 dargestellte Ausführungsform weist ebenfalls eine Vielzahl an stufenförmig angeordneten Reflexionsflächen 3 und Absorptionsflächen 4 auf. Dabei sind die Reflexionsflächen 3 rautenförmig ausgebildet und die Absorptionsflächen 4 umgeben die Reflexionsflächen 3 zick-zack-streifenförmig.

In Fig. 5 a ist eine Dachpfanne mit einer Vielzahl an streifenförmigen Reflexionsflächen 3 und streifenförmigen Absorptionsflächen 4 in Draufsicht dargestellt. Die Reflexionsflächen 3 und die Absorptionsflächen 4 sind abwechselnd angeordnet.

In dem in Fig. 5 b dargestellten Querschnitt ist erkennbar, dass die Reflexionsflächen 3 und die Absorptionsflächen 4 abwechselnd und stufenförmig angeordnet sind. In der dargestellten Ausführungsform sind die Reflexionsflächen 3 in einem Winkel α zu den Absorptionsflächen 4 angeordnet. Aus dieser Anordnung ergibt sich ein unterer, der Auflagefläche 2 zugewandter, Scheitelpunkt 5 an dem eine der Reflexionsflächen 3 an eine der Absorptionsflächen 4 grenzt und ein oberer, der Umgebung zugewandter, Scheitelpunkt 6, an dem die Reflexionsfläche 3 an eine weitere Absorptionsfläche 4 grenzt. Die Reflexionsflächen 3 sind dem oberen Ende 9 des Verkleidungselements 1 zugewandt, während die Absorptionsflächen 4 dem unteren Ende 10 des Verkleidungselements 1 zugewandt sind.

Die Detailansicht in Fig. 5 c zeigt, dass der Winkel α 70 ° bis 179° aufweist, wobei er in der dargestellten Ausführungsform bei 130° liegt. Die Höhendifferenz d zwischen dem unteren Scheitelpunkt 5 und dem oberen Scheitelpunkt 6 beträgt 0,05 cm bis 5 cm und beträgt in der dargestellten Ausführungsform 0,5 cm. Die Streifenbreite der Reflexionsflächen 3 misst somit 2,4 cm, die Streifenbreite der Absorptionsflächen 4 misst jeweils 0,85 cm. Die Gesamtfläche der Reflexionsflächen 3 steht daher zu der Gesamtfläche der Absorptionsflächen 4 in einem Verhältnis von etwa 74 : 26.

Fig. 5 d zeigt eine alternative Außenstruktur 8 bei streifenförmigen Reflexionsflächen 3 und streifenförmigen Absorptionsflächen 4. Die Reflexionsflächen 3 sind konkav ausgebildet und die Absorptionsflächen 4 sind konvex ausgebildet. Auf diese Weise kann der Blendeffekt reduziert werden und Reflexion verbessert werden. Zudem wird Regenwasser noch besser über das Verkleidungselement 1 abgeleitet und trägt zur Reinigung der Außenstruktur 8 bei, sodass die Funktion langfristig erhalten bleibt. Konkave Reflexionsflächen 3 und konvexe Absorptionsflächen 4 können auch im Zusammenhang mit anderen Außenstrukturen 8 vorgesehen sein.

Fig. 5 e zeigt ein Detail der Außenstruktur aus Fig. 5 d. Der Winkel α bezieht sich in diesem Fall auf die aufgespannten Flächen.

Die Fig. 6 bis 9 zeigen verschiedene alternative Außenstrukturen 8 mit verbesserter Wasserführung 7. Zur Verbesserung der Ableitung von Regenwasser kann zusätzlich vorgesehen sein, dass die Reflexionsflächen 3 und die Absorptionsflächen 4 eine seitliche Neigung aufweisen. Die Fallrichtung ist dabei in einem Winkel zu einer Senkrechten zum oberen Ende 9 und zum unteren Ende 10 angeordnet. Zweckmäßig können die Reflexionsflächen 3 und/oder Absorptionsflächen 4 derart seitlich geneigt sein, dass die Reflexionsflächen 3 und/oder Absorptionsflächen 4, einen Kanal bilden, entlang welchem in Benutzung Regenwasser geführt leitbar ist. Die Wasserführung 7 erfolgt vorzugsweise in einem Mittelbereich des Verkleidungselements 1.

In Fig. 6 sind die Reflexionsflächen 3 und die Absorptionsflächen 4 abwechselnd bogenförmig angeordnet. Die Reflexionsflächen 3 und die Absorptionsflächen 4 sind jeweils so geneigt, dass eine im Wesentlichen zentrale Wasserführung 7 erfolgt bzw. ein zentraler Kanal gebildet ist.

Auch in Fig. 7 sind die Reflexionsflächen 3 und die Absorptionsflächen 4 abwechselnd bogenförmig angeordnet, wobei jedoch zwei nebeneinander angeordnete spiegelsymmetrische Bogensegmente vorgesehen sind. In diesen Bogensegmenten sind die Reflexionsflächen 3 und die Absorptionsflächen 4 so geneigt, dass jeweils eine zentrale Wasserführung 7 erfolgt bzw. die jeweiligen Bogensegmente Abschnitte sind, mit welchen jeweils ein Kanal gebildet ist.

In Fig. 8 sind die Reflexionsflächen 3 dreieckig ausgebildet und die Absorptionsflächen 4 streifenförmig darunter angeordnet. Auch in dieser Ausführungsform weisen die Reflexionsflächen 3 und die Absorptionsflächen 4 eine seitliche Neigung auf, die zu einer zentralen Wasserführung 7 führt bzw. mit welcher ein zentraler Kanal gebildet ist.

In Fig. 9 sind die Reflexionsflächen 3 ebenfalls dreieckig ausgebildet und die Absorptionsflächen 4 sind streifenförmig darunter angeordnet, wobei in Fig. 9 ebenfalls zwei nebeneinander angeordnete, spiegelsymmetrische Segmente vorgesehen sind. Die Wasserführung 7 erfolgt durch eine seitliche Neigung der Reflexionsflächen 3 und der Absorptionsflächen 4 ebenfalls in beiden Segmenten jeweils zentral bzw. derart, dass die jeweiligen Segmente Abschnitte sind, mit welchen jeweils ein Kanal gebildet ist.

Fig. 10 a zeigt ein Verkleidungselement 1, das als Dachpfanne ausgebildet ist, in Draufsicht. Das Verkleidungselement 1 weist in dieser Ausführungsform eine Vielzahl an rautenförmigen Reflexionsflächen 3 und zick-zack-streifenförmigen Absorptionsflächen 4 auf. Dabei sind in der dargestellten Ausführungsform etwa 300 Reflexionsflächen 3 vorgesehen und 28 Absorptionsflächen 4.

Der Querschnitt in Fig. 10 b zeigt, dass die Reflexionsflächen 3 und die Absorptionsflächen 4 abwechselnd und stufenförmig angeordnet sind, wobei die Reflexionsflächen 3 zum oberen Ende 9 des Verkleidungselements 1 weisen und die Absorptionsflächen 4 zum unteren Ende 10 des Verkleidungselements 1.

In dem Detail, das in Fig. 10 c dargestellt ist, ist erkennbar, dass die Reflexionsflächen 3 in einem Winkel α zu den Absorptionsflächen 4 angeordnet sind, wobei der Winkel von 70° bis 179° aufweisen kann und in der dargestellten Ausführungsform 100° aufweist.

In einer alternativen nicht dargestellten Ausführungsform können die Reflexionsflächen 3 konkav ausgebildet sein und die Absorptionsflächen 4 können konvex ausgebildet sein. Die Höhendifferenz d beträgt in den dargestellten Ausführungsformen üblicherweise 0,05 cm bis 5 cm und misst beispielsweise 0,53 cm. In der Regel bezieht sich die Höhendifferenz d in einem zu einer die Außenstruktur aufweisenden Außenoberfläche des Verkleidungselements 1 orthogonalen Querschnitt auf einen in Höhenrichtung höchsten Punkt und niedrigsten Punkt der jeweiligen Reflexionsfläche 3 bzw. Absorptionsfläche 4.

Fig. 11 zeigt die Wasserführung 7 über ein Verkleidungselement 1, wie es in Fig. 10 a bis c dargestellt ist.

Fig. 12 a zeigt einen Versuchsaufbau zur Messung von reflektierenden Eigenschaften eines Verkleidungselements 1. Dazu wird das Verkleidungselement 1 horizontal ausgerichtet, wobei die Außenstruktur 8 nach oben weist. Es werden zwei Strahler 101, die Infrarotstrahlung 100 abgeben, jeweils über dem oberen Ende 9 und dem unteren Ende 10 des Verkleidungselements 1 angeordnet, sodass sie in einem Winkel zur Außenstruktur ausgerichtet sind. In dem dargestellten Versuchsaufbau beträgt der Winkel 45° zur Horizontalen. Zur Bestimmung der reflektierenden Eigenschaften wurde die Temperatur an der Auflagefläche 2 gemessen.

Fig. 12 b zeigt das Ergebnis der Messung für ein Verkleidungselement 1 mit streifenförmigen Reflexionsflächen 3 und streifenförmigen Absorptionsflächen 4, wie es in Fig. 5 a bis 5 c dargestellt ist. Die von dem Strahler 101 am unteren Ende abgegebene IR-Strahlung 100 trifft zu 60% auf die Reflexionsflächen 3 und 40% auf die Absorptionsflächen 4. Die von dem Strahler 101 am oberen Ende abgegebene IR-Strahlung 100 trifft etwa zu 94% auf die Reflexionsflächen 3 und zu 6 % auf die Absorptionsflächen 4. Die Temperatur an der Auflagefläche 2 war bei Bestrahlung des Verkleidungselements 2 mit dem Strahler 101, der am oberen Ende angeordnet war, niedriger, als bei Bestrahlung mit dem Strahler 101 vom unteren Ende aus.

Fig. 12 c zeigt das Ergebnis der Messung nach Fig. 12 a für ein Verkleidungselement nach Fig. 10 a bis 10 c. In diesem Fall trifft die IR-Strahlung 100 des Strahlers 101, der am unteren Ende angeordnet ist, in einem Verhältnis von 30 : 70 auf die Absorptionsflächen 3 und die Reflexionsflächen 4. Die vom oberen Strahler 101 abgegebene IR-Strahlung 100 trifft zu 100 % auf die Reflexionsflächen 3. Auch in diesem Fall war die Temperatur an der Auflagefläche 2 höher, wenn das Verkleidungselement 1 vom unteren Ende her bestrahlt wurde.

Fig. 13 a zeigt einen weiteren Versuchsaufbau zur Messung der absorbierenden Eigenschaften. In diesem Fall wurde ein Halogen-Strahler 101 mit 1000 Watt in einem Abstand A von 60 cm zu einem Verkleidungselement 1 angeordnet. Das Verkleidungselement 1 war auf einem verkippbaren Gestell gelagert. Auch in diesem Fall wurde die Temperatur an der Auflagefläche 2 gemessen. In dem dargestellten Versuchsaufbau wurden Verkleidungselemente 1 aus Beton verwendet, wobei die Reflexionsflächen 3 mit einem hochreflektierenden Anstrich versehen waren. Dazu wurde Cool Dry entsprechend der Gebrauchsanweisung doppelt aufgetragen. Als Vergleichselemente wurden Verkleidungselemente mit glatter Außenstruktur 8 mit und ohne Beschichtung verwendet.

Fig. 13 b zeigt die Ergebnisse für eine horizontale und eine vertikale Bestrahlung des Verkleidungselements 1 mit streifenförmigen Reflexionsflächen 3 und streifenförmigen Absorptionsflächen 4. In der dargestellten Ausführungsform wurde die Dachneigung mit einem Winkel γ von 35° zur Horizontalen eingestellt. Die Reflexionsflächen 3 hatten dadurch einen Winkel β von -23° zur Horizontalen. Die Absorptionsflächen 4 hatten einen Winkel δ von -20° zur Vertikalen. In der dargestellten Ausführungsform wurde bei der horizontalen Ausrichtung die Reflexionsflächen 3 und die Absorptionsflächen 4 in einem Verhältnis von 55 : 45 angestrahlt. In der vertikalen Ausrichtung wurden die Reflexionsflächen 3 und die Absorptionsflächen 4 in einem Verhältnis von 90 : 10 angestrahlt. Die Erwärmung war bei horizontaler Bestrahlung deutlich größer als bei vertikaler Bestrahlung.

Fig. 13 c zeigt die Ergebnisse für eine horizontale Bestrahlung eines Verkleidungselements mit rautenförmigen Reflexionsflächen 3 und zick-zack-streifenförmigen Absorptionsflächen 4. Die Dachneigung wurde mit einem Winkel γ von 25° zur Horizontalen eingestellt. In dieser Ausführungsform hatte das Verkleidungselement 1 plane Reflexionsflächen 3 und plane Absorptionsflächen 4. Der Winkel α zwischen den Reflexionsflächen 3 und den Absorptionsflächen 4 bezieht sich auf die aufgespannten Flächen, und lag bei 70° bis 179°. Dadurch war die Reflexionsfläche 3 in einem Winkel β von -10° zur Horizontalen angeordnet und die Absorptionsfläche 4 in einem Winkel δ -5 ° zur Vertikalen. In einer weiteren dargestellten Ausführungsform könnten die Reflexionsflächen 3 konkav und die Absorptionsflächen 4 konvex ausgebildet sein, wie das durch die gestrichelte Linie dargestellt ist. Bei der horizontalen Bestrahlung wurden die Reflexionsflächen 3 und die Absorptionsflächen 4 in einem Verhältnis von etwa 40 : 60 bestrahlt. Bei der vertikalen Bestrahlung lag das Verhältnis bei 100 : 0. Die Erwärmung bei horizontaler Bestrahlung war deutlich größer als bei vertikaler Bestrahlung.

## Patentansprüche

1. Verkleidungselement für ein Gebäude bzw. einen Teil eines Gebäudes, insbesondere für ein Dach, wobei das Verkleidungselement (1) eine in Benutzung dem Gebäude zugewandte Auflagefläche (2) aufweist und eine in Benutzung der Umgebung des Gebäudes zugewandte Außenstruktur (8) aufweist, wobei die Außenstruktur (8) durch ein Basismaterial des Verkleidungselements (1) vorgegeben ist, wobei die Außenstruktur (8) eine Vielzahl an Reflexionsflächen (3) zur Reflexion von Sonnenstrahlung, insbesondere IR-Strahlung (100), aufweist, und eine Vielzahl an Absorptionsflächen (4) zur Absorption von Sonnenstrahlung, insbesondere von IR-Strahlung (100), aufweist, wobei die Reflexionsflächen (3) die Sonnenstrahlung, insbesondere die IR-Strahlung (100), stärker reflektieren als die Absorptionsflächen (4) und/oder wobei die Absorptionsflächen (4) die Sonnenstrahlung, insbesondere die IR-Strahlung (100), stärker absorbieren als die Reflexionsflächen (3), **dadurch gekennzeichnet, dass** die Reflexionsflächen (3) eine mit einer Engobe und/oder einer Glasur gebildete Beschichtung aufweisen, die für Sonnenstrahlung, insbesondere IR-Strahlung (100), reflektierender ist als die Absorptionsflächen (4) und/oder reflektierender ist als das Basismaterial des Verkleidungselements (1).

2. Verkleidungselement nach Anspruch 1, wobei das Verkleidungselement (1) 8 bis 4000, insbesondere 11 bis 3000, Reflexionsflächen (3) aufweist und/oder 8 bis 4000, insbesondere 11 bis 3000, Absorptionsflächen (4) aufweist.

3. Verkleidungselement nach einem der Ansprüche 1 oder 2, wobei ein Größenverhältnis zwischen allen Reflexionsflächen (3) und allen Absorptionsflächen (4) des Verkleidungselements (1) von 90 : 10 bis 50 : 50 beträgt.

4. Verkleidungselement nach einem der Ansprüche 1 bis 3, wobei die Außenstruktur (8) stufenförmig ausgebildet ist und/oder wobei die Reflexionsflächen (3) und die Absorptionsflächen (4) abwechselnd angeordnet sind.

5. Verkleidungselement nach einem der Ansprüche 1 bis 4, wobei die Reflexionsflächen (3) jeweils in einem Winkel α, insbesondere in einem Winkel α von 70° bis 179°, zur angrenzenden Absorptionsfläche (4) angeordnet sind, wobei insbesondere vorgesehen ist, dass sich die Reflexionsflächen (3) jeweils von einem unteren, der Auflagefläche (2) des Verkleidungselements (1) zugewandten, Scheitelpunkt (5) zu einem oberen, der Umgebung zugewandten, Scheitelpunkt (6) erstrecken, und wobei sich die Absorptionsflächen (4) jeweils von dem oberen Scheitelpunkt (6) zum unteren Scheitelpunkt (5) zwischen der Absorptionsfläche (4) und einer weiteren Reflexionsfläche (3) erstrecken.

6. Verkleidungselement nach einem der Ansprüche 1 bis 5, wobei zumindest eine, insbesondere jede, Reflexionsfläche (3) konkav oder konvex ausgebildet ist und/oder wobei zumindest eine, insbesondere jede, Absorptionsfläche (4) konvex oder konkav ausgebildet ist.

7. Verkleidungselement nach einem der Ansprüche 1 bis 6, wobei die Reflexionsflächen (3) und/oder die Absorptionsflächen (4) streifenförmig, wellenförmig, dreieckig oder rautenförmig angeordnet sind.

8. Verkleidungselement nach einem der Ansprüche 1 bis 7, wobei die Reflexionsflächen (3) und/oder die Absorptionsflächen (4) eine seitliche Neigung aufweisen, wobei insbesondere vorgesehen ist, dass die Fallrichtung der Neigung in einem Winkel, insbesondere in einem Winkel von über 0° bis 90°, zu einer Senkrechten zum oberen Ende (9) und/oder zum unteren Ende (10) angeordnet ist.

9. Verkleidungselement nach einem der Ansprüche 1 bis 8, wobei das Basismaterial des Verkleidungselements (1) Ziegel, insbesondere Ziegel aus Ton oder Beton, ist.

10. Verkleidungselement nach einem der Ansprüche 1 bis 9, wobei das Verkleidungselement (1) eine Dachpfanne ist.

11. Dach, insbesondere Dach mit einer Dachneigung von 10° bis 70°, umfassend zumindest ein Verkleidungselement (1) nach einem der Ansprüche 1 bis 10, insbesondere umfassend eine Vielzahl von Verkleidungselementen (1) nach einem der Ansprüche 1 bis 10.

12. Verfahren zur Herstellung eines Verkleidungselements (4) für ein Gebäude bzw. einen Teil eines Gebäudes, insbesondere für ein Dach, wobei das Verkleidungselement (1) eine in Benutzung dem Gebäude zugewandte Auflagefläche (2) aufweist und eine in Benutzung der Umgebung des Gebäudes zugewandte Außenstruktur (8) aufweist, wobei die Außenstruktur (8) durch ein Basismaterial des Verkleidungselements (1) vorgegeben ist, wobei die Außenstruktur (8) eine Vielzahl an Reflexionsflächen (3) zur Reflexion von Sonnenstrahlung aufweist, und eine Vielzahl an Absorptionsflächen (4) zur Absorption von Sonnenstrahlung aufweist, wobei die Reflexionsflächen (3) die Sonnenstrahlung stärker reflektieren als die Absorptionsflächen (4) und/oder wobei die Absorptionsflächen (4) die Sonnenstrahlung stärker absorbieren als die Reflexionsflächen (3), **dadurch gekennzeichnet, dass** ein mit dem Basismaterial, vorzugsweise aus Ton, gebildeter Grundkörper erhalten ist, wobei das Basismaterial eine Außenstruktur (8) des Verkleidungselements (1) vorgibt, wonach der Grundkörper mit einer Beschichtung, welche mit einer Engobe und/oder Glasur gebildet ist, beschichtet wird, wonach bereichsweise die Beschichtung vom Grundkörper entfernt wird, um mit mit der Beschichtung beschichteten Bereichen des Grundkörpers die Reflexionsflächen (3) zu bilden und mit Bereichen des Grundkörpers, von denen die Beschichtung entfernt wurde, die Absorptionsflächen (4) zu bilden.

13. Verfahren nach Anspruch 12, **dadurch gekennzeichnet, dass** das Beschichten des Grundkörpers mit der Beschichtung mittels Sprühverfahren erfolgt.

14. Verfahren nach Anspruch 12 oder 13, **dadurch gekennzeichnet, dass** das bereichsweise Entfernen der Beschichtung mittels eines spanabhebenden Verfahrens, insbesondere mittels Fräsen, und/oder mittels eines Lasers erfolgt.

15. Verfahren zur Herstellung eines Verkleidungselements (4) für ein Gebäude bzw. einen Teil eines Gebäudes, insbesondere für ein Dach, wobei das Verkleidungselement (1) eine in Benutzung dem Gebäude zugewandte Auflagefläche (2) aufweist und eine in Benutzung der Umgebung des Gebäudes zugewandte Außenstruktur (8) aufweist, wobei die Außenstruktur (8) durch ein Basismaterial des Verkleidungselements (1) vorgegeben ist, wobei die Außenstruktur (8) eine Vielzahl an Reflexionsflächen (3) zur Reflexion von Sonnenstrahlung aufweist, und eine Vielzahl an Absorptionsflächen (4) zur Absorption von Sonnenstrahlung aufweist, wobei die Reflexionsflächen (3) die Sonnenstrahlung stärker reflektieren als die Absorptionsflächen (4) und/oder wobei die Absorptionsflächen (4) die Sonnenstrahlung stärker absorbieren als die Reflexionsflächen (3), **dadurch gekennzeichnet, dass** ein mit einem Basismaterial, vorzugsweise aus Ton, gebildeter Grundkörper erhalten ist, wobei das Basismaterial eine Außenstruktur (8) des Verkleidungselements (1) vorgibt, wonach der Grundkörper selektiv mit einer Engobe und/oder einer Glasur derart beschichtet wird, dass beschichtete Bereiche des Grundkörpers im Wesentlichen die Reflexionsflächen (3) bilden, wobei die Beschichtung mittels 3D-Druck, insbesondere 3D-Digitaldruck, und/oder unter Verwendung einer temporären Abdeckung, insbesondere einer Schablone, erfolgt.

## Claims

1. Cladding element for a building or a part of a building, in particular for a roof, wherein the cladding element (1) has a contact surface (2) facing the building in use, and an outer structure (8) facing the surroundings of the building in use, wherein the outer structure (8) is determined by a base material of the cladding element (1), wherein the outer structure (8) has a plurality of reflecting surfaces (3) for reflecting solar radiation, in particular IR radiation (100), and a plurality of absorption surfaces (4) for absorbing solar radiation, in particular IR radiation (100), wherein the reflecting surfaces (3) reflect the solar radiation, in particular the IR radiation (100), more strongly than the absorption surfaces (4), and/or wherein the absorption surfaces (4) absorb the solar radiation, in particular the IR radiation (100), more strongly than the reflecting surfaces (3), **characterized in that** the reflecting surfaces (3) have a coating formed using an engobe and/or a glaze, which is more reflective for solar radiation, in particular IR radiation (100), that the absorption surfaces (4) and/or is more reflective than the base material of the cladding element (1).

2. Cladding element according to claim 1, wherein the cladding element (1) has 8 to 4000, in particular 11 to 3000 reflecting surfaces (3) and/or 8 to 4000, in particular 11 to 3000 absorption surfaces (4).

3. Cladding element according to one of claims 1 or 2, wherein a size ratio between all reflecting surfaces (3) and all absorption surfaces (4) of the cladding element (1) is 90:10 to 50:50.

4. Cladding element according to one of claims 1 to 3, wherein the outer structure (8) has a stepped design and/or wherein the reflecting surfaces (3) and the absorption surfaces (4) are alternately arranged.

5. Cladding element according to one of claims 1 to 4, wherein the reflecting surfaces (3) are each arranged at an angle α, in particular at an angle α of 70° to 179° to the adjacent absorption surface (4), wherein it is provided in particular that the reflecting surfaces (3) each extend from a lower vertex (5), facing the contact surface (2) of the cladding element (1), to an upper vertex (6) facing the surroundings, and wherein the absorption surfaces (4) each extend from the upper vertex (6) to the lower vertex (5) between the absorption surface (4) and a further reflecting surface (3).

6. Cladding element according to one of claims 1 to 5, wherein at least one, in particular each, reflecting surface (3) is designed as concave or convex, and/or wherein at least one, in particular each, absorption surface (4) is designed as convex or concave.

7. Cladding element according to one of claims 1 to 6, wherein the reflecting surfaces (3) and/or the absorption surfaces (4) are arranged in strips, in wave shapes, triangular, or diamond shapes.

8. Cladding element according to one of claims 1 to 7, wherein the reflecting surfaces (3) and/or the absorption surfaces (4) have a lateral inclination, wherein, it is provided in particular, that the downward direction of the inclination is arranged at an angle, in particular are an angle of more than 0° to 90°, to a vertical at the upper end (9) and/or at the lower end (10).

9. Cladding element according to one of claims 1 to 8, wherein the base material of the cladding element (1) is brick, in particular brick made from clay or concrete.

10. Cladding element according to one of claims 1 to 9, wherein the cladding element (1) is a roof tile.

11. Roof, in particular a roof with a roof pitch of 10° to 70°, comprising at least one cladding element (1) according to one of claims 1 to 10, in particular comprising a plurality of cladding elements (1) according to one of claims 1 to 10.

12. Method for producing a cladding element (4) for a building or a part of a building, in particular for a roof, wherein the cladding element (1) has a contact surface (2) facing the building in use, and an outer structure (8) facing the surroundings of the building in use, wherein the outer structure (8) is determined by a base material of the cladding element (1), wherein the outer structure (8) has a plurality of reflecting surfaces (3) for reflecting solar radiation and a plurality of absorption surfaces (4) for absorbing solar radiation, wherein the reflecting surfaces (3) reflect the solar radiation more strongly than the absorption surfaces (4), and/or wherein the absorption surfaces (4) absorb the solar radiation more strongly than the reflecting surfaces (3), **characterized in that** a base body is obtained, formed using the base material, preferably from clay, wherein the base material specifies an outer structure (8) of the cladding element (1), according to which the base body is coated with a coating, which is formed using an engobe and/or a glaze, and according to which the coating is removed from the base body in areas in order to form the reflecting areas (3) using the areas of the base body coated with the coating, and to form the absorption surfaces (4) using areas of the base body, from which the coating was removed.

13. Method according to claim 12, **characterized in that** the coating of the base body with the coating is carried out by means of spray processes.

14. Method according to claim 12 or 13, **characterized in that** the removal of the coating in areas is carried out by means of a material-removing process, in particular by means of milling, and/or by means of a laser.

15. Method for producing a cladding element (4) for a building or a part of a building, in particular for a roof, wherein the cladding element (1) has a contact surface (2) facing the building in use, and an outer structure (8) facing the surroundings of the building in use, wherein the outer structure (8) is determined by a base material of the cladding element (1), wherein the outer structure (8) has a plurality of reflecting surfaces (3) for reflecting solar radiation and a plurality of absorption surfaces (4) for absorbing solar radiation, wherein the reflecting surfaces (3) reflect the solar radiation more strongly than the absorption surfaces (4), and/or wherein the absorption surfaces (4) absorb the solar radiation more strongly than the reflecting surfaces (3), **characterized in that** a base body is obtained, formed using the base material, preferably from clay, wherein the base material specifies an outer structure (8) of the cladding element (1), according to which the base body is selectively coated with an engobe and/or a glaze in such a way that coated areas of the base body substantially form the reflecting surfaces (3), wherein the coating is carried out by means of 3D printing, in particular 3D digital printing, and/or by using a temporary covering, in particular a template.

## Revendications

1. Élément d'habillage pour un bâtiment ou une partie d'un bâtiment, notamment pour un toit, l'élément d'habillage (1) comportant une surface d'appui (2) qui lors de son utilisation, fait face au bâtiment et une structure extérieure (8) qui lors de son utilisation fait face à l'environnement du bâtiment, la structure extérieure (8) étant prédéfinie par un matériau de base de l'élément d'habillage (1), la structure extérieure (8) comportant une pluralité de surfaces réfléchissantes (3), destinées à réfléchir le rayonnement solaire, notamment le rayonnement IR (100) et une pluralité de surfaces absorbantes (4), destinées à absorber le rayonnement solaire, notamment le rayonnement IR (100), les surfaces réfléchissantes (3) réfléchissant plus fortement le rayonnement solaire, notamment le rayonnement IR (100) que les surfaces absorbantes (4) et / ou les surfaces absorbantes (4) absorbant plus fortement le rayonnement solaire, notamment le rayonnement IR (100) que les surfaces réfléchissantes (3), **caractérisé en ce que** les surfaces réfléchissantes (3) comportent un revêtement constitué d'un engobe et / ou d'un glacis, qui est plus réfléchissant pour le rayonnement solaire, notamment le rayonnement IR (100) que les surfaces absorbantes (4) et / ou est plus réfléchissant que le matériau de base de l'élément d'habillage (1).

2. Élément d'habillage selon la revendication 1, l'élément d'habillage (1) comportant de 8 à 4000, notamment de 11 à 3000 surfaces réfléchissantes (3) et / ou de 8 à 4000, notamment de 11 à 3000 surfaces absorbantes (4).

3. Élément d'habillage selon l'une quelconque des revendications 1 ou 2, un rapport dimensionnel entre toutes les surfaces réfléchissantes (3) et toutes les surfaces absorbantes (4) de l'élément d'habillage (1) étant de 90 : 10 à 50: 50.

4. Élément d'habillage selon l'une quelconque des revendications 1 à 3, la structure extérieure (8) étant conçue de forme échelonnée et / ou les surfaces réfléchissantes (3) et les surfaces absorbantes (4) étant placées de manière alternée.

5. Élément d'habillage selon l'une quelconque des revendications 1 à 4, les surfaces réfléchissantes (3) étant placées chacune sous un angle α, notamment sous un angle α de 70 ° à 179 ° par rapport à la surface absorbante (4) adjacente, étant notamment prévu que les surfaces réfléchissantes (3) s'étendent chacune d'un sommet (5) inférieur qui fait face à la surface d'appui (2) de l'élément d'habillage (1) vers un sommet (6) supérieur, qui fait face à l'environnement et les surfaces absorbantes (4) s'étendant chacune du sommet (6) supérieur vers le sommet (5) inférieur entre la surface absorbante (4) et une surface réfléchissante (3) supplémentaire.

6. Élément d'habillage selon l'une quelconque des revendications 1 à 5, au moins une, notamment chaque surface réfléchissante (3) étant conçue de forme concave ou convexe et / ou au moins une, notamment chaque surface absorbante (4) étant conçue de forme convexe ou concave.

7. Élément d'habillage selon l'une quelconque des revendications 1 à 6, les surfaces réfléchissantes (3) et / ou les surfaces absorbantes (4) étant placées en forme de bandes, en forme d'ondes, en forme de triangles ou en forme de losanges.

8. Élément d'habillage selon l'une quelconque des revendications 1 à 7, les surfaces réfléchissantes (3) et / ou les surfaces absorbantes (4) présentant une inclinaison latérale, étant notamment prévu que la direction de chute de l'inclinaison soit placée sous un angle, notamment sous un angle de plus de 0° à 90°, par rapport à une perpendiculaire vers l'extrémité (9) supérieure et / ou vers l'extrémité (10) inférieure.

9. Élément d'habillage selon l'une quelconque des revendications 1 à 8, le matériau de base de l'élément d'habillage (1) consistant dans des tuiles, notamment dans des tuiles en argile ou en béton.

10. Élément d'habillage selon l'une quelconque des revendications 1 à 9, l'élément d'habillage (1) étant une tuile de toiture.

11. Toit, présentant notamment toit une inclinaison de toit de 10° à 70°, comprenant au moins un élément d'habillage (1) selon l'une quelconque des revendications 1 à 10, comprenant notamment une pluralité d'éléments d'habillage (1) selon l'une quelconque des revendications 1 à 10.

12. Procédé, destiné à fabriquer un élément d'habillage (4) pour un bâtiment ou une partie d'un bâtiment, notamment pour un toit, l'élément d'habillage (1) comportant une surface d'appui (2) qui lors de son utilisation, fait face au bâtiment et une structure extérieure (8) qui lors de son utilisation fait face à l'environnement du bâtiment, la structure extérieure (8) étant prédéfinie par un matériau de base de l'élément d'habillage (1), la structure extérieure (8) comportant une pluralité de surfaces réfléchissantes (3), destinées à réfléchir le rayonnement solaire, et une pluralité de surfaces absorbantes (4), destinées à absorber le rayonnement solaire, les surfaces réfléchissantes (3) réfléchissant plus fortement le rayonnement solaire, que les surfaces absorbantes (4) et / ou les surfaces absorbantes (4) absorbant plus fortement le rayonnement solaire, que les surfaces réfléchissantes (3), **caractérisé en ce que** l'on obtient un corps de base constitué avec le matériau de base, de préférence en argile, le matériau de base prédéfinissant une structure extérieure (8) de l'élément d'habillage (1), suite à quoi, l'on revêt le corps de base avec un revêtement, lequel est constitué d'un engobe et / ou d'un glacis, suite à quoi l'on retire par endroits le revêtement du corps de base, pour constituer les surfaces réfléchissantes (3) avec des zones du corps de base qui sont revêtues du revêtement et les surfaces absorbantes (4) avec des zones corps de base, desquelles le revêtement a été retiré.

13. Procédé selon la revendication 12, caractérisé en ce l'on revêt le corps de base avec le revêtement par procédé de pulvérisation.

14. Procédé selon la revendication 12 ou 13, **caractérisé en ce que** l'on retire le revêtement par endroit au moyen d'un procédé par enlèvement de copeaux,

15. Procédé, destiné à fabriquer un élément d'habillage (4) pour un bâtiment ou une partie d'un bâtiment, notamment pour un toit, l'élément d'habillage (1) comportant une surface d'appui (2) qui lors de son utilisation, fait face au bâtiment et une structure extérieure (8) qui lors de son utilisation fait face à l'environnement du bâtiment, la structure extérieure (8) étant prédéfinie par un matériau de base de l'élément d'habillage (1), la structure extérieure (8) comportant une pluralité de surfaces réfléchissantes (3), destinées à réfléchir le rayonnement solaire et une pluralité de surfaces absorbantes (4), destinées à absorber le rayonnement solaire, les surfaces réfléchissantes (3) réfléchissant plus fortement le rayonnement solaire, que les surfaces absorbantes (4) et / ou les surfaces absorbantes (4) absorbant plus fortement le rayonnement solaire, que les surfaces réfléchissantes (3), en ce que l'on obtient un corps de base constitué avec le matériau de base, de préférence en argile, le matériau de base prédéfinissant une structure extérieure (8) de l'élément d'habillage (1), suite à quoi, l'on revêt sélectivement le corps de base d'un engobe et / ou d'un glacis, de telle sorte que des zones revêtues du corps de base constituent sensiblement les surfaces réfléchissantes (3), le revêtement s'effectuant par impression en 3D, notamment par impression numérique en 3D et / ou en utilisant un recouvrement temporaire, notamment un gabarit.
